# EUROPÄISCHE PATENTSCHRIFT

(11) **EP 0 154 843 B1**
(45) Veröffentlichungstag und Bekanntmachung des Hinweises auf die Patenterteilung: **02.05.1990**
(21) Anmeldenummer: 85101752.5
(22) Anmeldetag: 16.02.1985
(51) Int. Cl.: B41F 27/12

(54) **Druckplattenspannvorrichtung**
Tensioning device for printing plates
Dispositif de tension des plaques d'impression

(30) Priorität: 15.03.1984 DE 3409479
(43) Veröffentlichungstag der Anmeldung: 18.09.1985
(73) Patentinhaber: Heidelberger Druckmaschinen Aktiengesellschaft, D-69019 Heidelberg (DE)
(72) Erfinder: Schollenberger, Heinz, D-6906 Leimen (DE)
(74) Vertreter: Stoltenberg, Heinz-Herbert Baldo

(56) Entgegenhaltungen:
- CH-A- 300 967
- DE-A- 2 431 133
- DE-A- 3 144 643
- DE-C- 3 127 586
- US-A- 4 154 167

## Beschreibung

Die Erfindung betrifft eine Druckplattenspannvorrichtung für eine biegsame, am vorderen und hinteren Endabschnitt mit Aufnahmelöchern versehene Druckplatte für einen Plattenzylinder einer Offsetdruckmaschine. Die Druckplattenspannvorrichtung besteht im wesentlichen aus flachen, sich längs des Kanals des Plattenzylinders erstreckenden Leisten, deren Deckflächen im wesentlichen parallel zu den Oberflächen der eingespannten Endabschnitte der Druckplatte liegen, einer ersten und einer zweiten, je einem Endabschnitt der Druckplatte zugeordneten, mit Haken zum Eingriff in die Aufnahmelöcher versehenen, im wesentlichen flachen und über einer Leiste angeordneten Spannschiene, einer ersten und einer zweiten, jeweils im Bereich der Längsmitte einer Spannschiene angeordneten Schwenkverbindung zwischen einer Spannschiene und einer darunter liegenden Leiste mit zu den Deckflächen der Leisten im wesentlichen senkrechter .Schwenkachse, Führungselementen für eine Verschiebung wenigstens einer Spannschiene in Achs- und Umfangsrichtung des Plattenzylinders, einer Exzenterverstelleinrichtung zur Verschiebung wenigstens einer Spannschiene in Achsrichtung des Plattenzylinders sowie an den Spannschienen angreifenden Spannmitteln zum Spannen der Druckplatte.

Die auf dem Plattenzylinder aufgebrachten Druckplatten sind bei Kleinoffsetmaschinen in der Regel als Folien ausgebildet, welche über eine Etcheinrichtung die für den Offsetprozeß erforderlichen Eigenschaften erhalten.

Zum Befestigen dieser Druckplatten sind zwei unterschiedliche Vorgehensweisen üblich. Zunächst besteht die Möglichkeit, sie mittels einer Einzugsvorrichtung dem Plattenzylinder zuzuführen, wo sie dann über eine Klemmvorrichtung an ihrer Vorderkante geklemmt werden, während die Hinterkante frei auf der Plattenzylinder-Mantelfläche aufliegt. Für die andere Vorgehensweise weist der Plattenzylinder Spannvorrichtungen auf, wobei mit Haken versehene Spannschienen vorgesehen sind, in die die mit entsprechenden Lochungen an der Vorder- und Hinterkante versehene Druckplatte eingehängt und über die Zylindermantelfläche gespannt wird.

Zum registerhaltigen und paßgenauen Aufbringen des Druckes auf die Papierbögen ist es erforderlich, die Druckplatte sowohl seitlich als auch gegenüber der Zylinderlängsrichtung diagonal verstellen zu können.

Zu diesem Zweck sind im Stand der Technik die Druckplatten an ihren Enden mittels Spannschienen eingespannt, die im Kanal des Plattenzylinders angeordnet und in Umfangs- und Längsrichtung des Plattenzylinders verstellbar sind. Bei einer bekannten entsprechenden Einrichtung (DE-A-31 44 643) sind hierzu Spannschrauben vorgesehen, mittels derer eine Spannschiene von einer Wand des Kanals abgedrückt werden, sowie seitlich angebrachte Justierschrauben, mittels derer die Spannschiene in ihrer Längsrichtung verstellbar ist.

Bei einer anderen bekannten Vorrichtung (CH-A-300 967) wird je eine der Vorder- bzw. der Hinterkante der Druckplatte zugeordnete Spannschiene mittels je einer durch Schrauben betätigbaren und mit einer Rückstellfeder versehenen Schwenkplatte jeweils in Richtung auf die andere Spannschiene gedrückt, wobei die Spannwirkung der Schwenkplatten über daran befestigte Zapfen auf die Spannschiene übertragen wird und die Spannschienen um besagte Zapfen schwenkbar sind, während die Schwenkplatten über je eine in Längsrichtung des Kanals des Plattenzylinders angeordnete Schwenkachse an jeweils eine, sich ebenfalls längs des Kanals erstreckende Leiste angelenkt sind, die ihrerseits mittels je einer Exzenterverstelleinrichtung in Längsrichtung des Kanals verschiebbar ist.

Die zum Spannen der Druckplatte vorgesehenen Schrauben benötigen naturgemäß ein festes Widerlager am Plattenzylinder, was insbesondere bei dem bekannten Ausführungsbeispiel gemäß CH-A-300 967 einen zusätzlichen Materialaufwand und eine Beeinträchtigung der Zugänglichkeit zu den Spannschienen mit sich bringt. Des weiteren können bei Verwendung mehrerer, entlang des Kanals angeordneter Spannschrauben gemäß besagtem Ausführungsbeispiel Verspannungen in der Druckplatte hervorgerufen werden.

Mit zunehmender Verschmutzung werden Verstellmechanismen im allgemeinen auch schwergängiger, so daß bei Spannvorgängen mittels Schrauben das Gefühl für die zulässigen Spannkräfte verloren geht und bei entsprechend ausgestatteten Spannvorrichtungen für Druckplatten die Gefahr des Ausreißens der Lochungen besteht, in welche die Spannschienen eingreifen.

Ausgehend von diesem Stand der Technik ist es die Aufgabe der Erfindung, eine Vorrichtung der eingangs genannten Gattung vorzusehen, deren Spannschienen leicht zugänglich sind, die eine verspannungsfreie Spannung der Druckplatte ermöglicht und derern Verstellmechanismen einer verminderten Funktionsbeeinträchtigung infolge Verschmutzung unterliegen.

Diese Aufgabe wird mit einer Druckplattenspannvorrichtung gemäß Anspruch 1 gelöst.

Aus der DE-PS 757 330 ist es zwar bekannt, die Spannung der Druckplatte mittels Zugfedern zu bewerkstelligen. Hierzu ist jedoch die unter Federspannung stehende Spannschiene an beiden Enden des Plattenzylinders mit außerhalb desselben angeordneten Hebeln mit Langlöchern versehen, in denen die Hebel gegenüber ebenfalls an den Enden des Plattenzylinders angeordneten Zapfen unter der Spannwirkung der Zugfedern schwenkbar und verschiebbar sind. Eine derartige Vorrichtung erfordert somit zusätzlichen Bauraum an den Stirnseiten des Plattenzylinders und eine erhöhte Biegesteifigkeit der Spannschiene.

Mit der erfindungsgemäßen Anordnung von Zugfedern als Spannmittel können deren Vorteile der selbsttätigen, von manuellen Schraubvorgängen unbeeinflußten Spannung der Druckplatte jedoch unter gleichzeitiger Einsparung von Bauraum und bei niedrigeren Anforderungen an die Streifigkeit von Spannschienen beibehalten werden.

Insbesondere werden mit der Erfindung den erforderlichen Bauraum vergrößernde und die Zugänglichkeit erschwerende, in radialer Richtung zum Plattenzylinder verschwenkbare Verstellmittel mit den zugehörigen Widerlagern vermieden sowie nicht nur die erwähnten nachteiligen Auswirkungen einer fortschreitenden Verschmutzung vermindert, sondern mittels der an Leisten und Spannschienen vorgesehenen Sicken in den von Relativbewegungen betroffenen Bereichen der Vorrichtung durch den Reinigungseffekt dieser Sicken einer stärkeren Verschmutzung der besagten Bereiche vorgebeugt.

Vorteilhafte Weiterbildungen der erfindungsgemäßen Vorrichtung ergeben sich aus den Unteransprüchen, weitere Vorteile aus der Figurenbeschreibung eines in der Zeichnung dargestellten Ausführungsbeispiels.
Darin zeigt
Fig. 1 die Seitenansicht einer Kleinoffsetmaschine,
Fig. 2 eine Ansicht des Druckplattenzylinders mit der erfindungsgemäßen Spannvorrichtung,
Fig. 3 eine Ansicht gemäß Pfeil 3 aus Fig. 2,
Fig. 4 eine Ansicht gemäß Pfeil 4 in Fig. 2
Fig. 5 eine Ansicht gemäß Pfeil 5 in Fig. 2 und
Fig. 6 eine weitere Ansicht des Arretierhebels nach Fig. 2.

Bei der in Fig. 1 dargestellten Kleinoffsetmaschine werden von einem Papierstapel 1 über eine Vereinzelungsvorrichtung 2 die einzelnen Papierbogen 3 in den Spalt zwischen Gummituchzylinder 4 und Gegendruckzylinder 5 geführt, wo der Druckvorgang stattfindet. Der so bedruckte Papierbogen 3 wird danach von einer mit Greiferreihen 6 versehenen Kettenauslage 7 erfaßt und einem Auslagestapel 8 zugeführt. Dem Plattenzylinder 12 ist eine Auftragwalze 11 zugeordnet, welche mit einem Feuchtwerk 9 und einem Farbwerk 10 in Verbindung steht. Dem Gummituchzylinder 4 ist eine Gummituchwascheinrichtung 13 zugeordnet, während für die Druckplatte 14 eine Etchvorrichtung 15 vorgesehen ist, und darüber hinaus dem Plattenzylinder 12 eine Einzugsvorrichtung 16 zugeordnet sein kann.

Die Druckplatte 14 wird dabei mittels einer Spannvorrichtung 17 für ihre Vorderkante 21 und einer weiteren Spannvorrichtung 18 für ihre Hinterkante 22 auf dem Plattenzylinder 12 befestigt.

Ein mit entsprechenden Tastaturen versehenes Steuerpult 19 dient der Bedienung der Maschine.

Fig. 2 zeigt eine vergrößerte Ansicht des Plattenzylinders 12 mit Spannvorrichtungen 17, 18, wobei seine Konturen und die Plattenzylinderlängsachse 30 angedeutet sind.

Die Spannvorrichtung 17 für die Druckplatten-Vorderkante 21 (Fig. 3) besteht zunächst aus einem, den Zylinderkanal 23 teilweise abdeckenden Bodenblech 24, welches über Schraubverbindungen 25 mit dem Plattenzylinder 12 verbunden ist. Aus der Oberfläche des Bodenblechs 24 ragt im Bereich der Plattenzylindermittenlinie 26 ein Gewindebolzen 27 heraus, der als Drehpunkt für eine auf dem Bodenblech 24 sich befindende, mit Haken 28 versehene Spannschiene 29 dient.

Den durch eine Bohrung 32 dieser Spannschiene 29 ragende Gewindebolzen 27 ist an seinem oberen Ende mit einer Mutter 33 mit zugehöriger Sicherungsscheibe 34 und Unterlage 31 versehen, um die Spannschiene 29 zu halten. An deren Unterseite in vorzugsweise gleichmäßigen Abständen angebrachte, als Abstandhalter dienende Sicken 35 verbessern die Leichgängigkeit und verhindern eine übermäßige Verschmutzung.

Die auf diese Weise diagonal zur plattenzylinderlängsrichtung verschwenkbare Spannschiene 29 kann über eine zusätzlich an ihr angebrachte Arretiervorrichtung 36 in achsparalleler Position arretiert werden. Dies erleichtert u.a. das Aufspannen der Druckplatte 14. Zu diesem Zweck weist die Spannschiene 29 in diesem Bereich über eine rechtwinklige Abkantung einen Steg 37 auf. Daran ist mittels Schraube 38, Mutter 33 und Sicherungsscheibe 34 ein Arretierhebel 39 befestigt (siehe hierzu auch Fig. 4).

Dieser ist T-förmig ausgebildet und um den, durch die Schraube 38 gebildeten Drehpunkt 40 schwenkbar. Sein Schaft 41 greift dabei in eine u.a. aus Fig. 2 ersichtliche Aussparung 42 des Bodenblechs 24 ein. Diese wiederum weist einen schmalen Bereich 43 sowie einen breiten Bereich 44 auf. In der in Fig. 6 dargestellten Position des Arretierhebels 39 greift der Schaft 41 in den ebenso breit bemessenen schmalen Bereich 43 dieser Aussparung 42 ein, was gleichbedeutend ist mit einer Sperrung der Spannschiene 29 in achsparalleler Ausrichtung. In der gestrichelt dargestellten position des Arretierhebels 39 ist diese Verriegelung aufgehoben und durch den breiten Bereich 44 der Aussparung 42 ein gewisser Spielraum für eine Drehbewegung der Spannschiene 29 um den durch den Gewindebolzen 27 geschaffenen Drehpunkt möglich.

Die Figuren 3 und 5 zeigen Ansichten der mit der Spannvorrichtung 17 für die Druckplatten-Vorderkante 21 zusammenwirkenden Spannvorrichtung 18 für deren Hinterkante 22. Auch diese ist wiederum mit einer mit Haken 46 versehenen Spannschiene 45 ausgestattet.

Fig. 3 zeigt den Verstellmechanismus zum seitlichen, d.h. in Zylinderlängsrichtung gerichteten Verstellen dieser Spannschiene 45. Auch in diesem Bereich des Zylinderkanals 23 ist ein ihn abdeckendes Bodenblech 47 vorgesehen. Darauf sind eine untere Leiste 48 und eine darüberliegende obere Leiste 49, wie später noch gezeigt wird, relativ zueinander bewegbar angeordnet. Im Bereich der Plattenzylindermittenlinie 26 ist auf der oberen Leiste 49 ein Gewindebolzen 50 angebracht, der über eine Mutter 33 sowie eine Sicherungsscheibe 34 die Verbindung mit der Spannschiene 45 herstellt, wobei aber eine gegenseitige Verdrehbarkeit um den Gewindebolzen 50 als Drehachse erhalten bleibt. An beiden Leisten 48, 49 vorgesehene Sicken 35 dienen auch hier wiederum der Leichtgängigkeit und verhindern eine übermäßige Verschmutzung.

Über einen Gewindebolzen 51 mit Mutter 52 und Unterlegscheibe 53 ist ein Exzenter 54 mit der unteren Leiste 48 verbunden und weist einen Stellhebel 55 auf.

Dieser, um den Gewindebolzen 51 als Drehpunkt verdrehbare Exzenter 54 ragt dabei aus einer dem Exzenterquerschnitt entsprechenden Aussparung 56 der oberen Leiste 49 heraus.

In Fig. 5 sind die Verbindungsmechanismen zwischen Bodenblech 47 und den beiden Leisten 48, 49 dargestellt, ebenso der federbelastete Spannmechanismus zum Spannen der Druckplatte 14 auf dem Plattenzylinder 12. An symmetrisch zur Plattenzylindermittenlinie 26 angeordneten Anlenkpunkten 57 im Innern des Plattenzylinders 12 ist jeweils eine Zugfeder 58 angelenkt, deren anderes Ende 72 einen Bolzen 61 hält. Dieser, über Sicherungsring 62 und Scheibe 63 gehaltene Bolzen 61 ragt durch ein, in Zylinder- umfangsrichtung gerichtetes Langloch 64 des Bodenbleches 47 hindurch und ist an der unteren Leiste 48 befestigt. An dieser wiederum ist ein weiterer Bolzen 66 angebracht, der durch ein, in Zylinderlängsrichtung gerichtetes Langloch 67 der oberen Leiste 49 hindurchragt und ebenfalls mit Scheibe 63 und Sicherungsring 62 versehen ist.

Ein durch rechtwinklige Abkantung der unteren Leiste 48 entstandener Steg 68 ermöglicht eine manuelle Betätigung der Spannschiene 45 entgegen der Federkraft der Zugfedern 58, beispielsweise zum Einhängen der Druckplatte 14.

Die so ausgestaltete Spannschiene 45 ist somit in Zylinderlängsrichtung verschiebbar und weist des weiteren Freiheitsgrade auf, die eine damit einhergehende Schrägverstellung gegenüber der Zylinderlängsrichtung sowie eine Spannbewegung in Zylinderumfangsrichtung zulassen, denn über die Bolzen 61, 66 mit den entsprechenden Langlöchern 64, 67, in denen sie geführt sind, sowie über den Exzenter 54 und den Gewindebolzen 50 werden auf die Spannschiene 45 folgende Kräfte bzw. Bewegungen übertragen: Die Spannkraft der Zugfedern 58 mit einer damit einhergehenden, in Zylinder-Umfangsrichtung gerichteten Spannbewegung (Langloch 64). Eine in Zylinderlängsrichtung gerichtete, durch die Bewegung des Exzenters 54 mittels Stellhebel 55 ausgelöste Querbewegung (Langloch 67) und eine, durch den als Drehachse wirkenden Gewindebolzen 50 hervorgerufene Drehbewegung der Spannschiene 45.

Die beiden, symmetrisch zur Plattenzylindermittenlinie 26 angeordneten Zugfedern 58 sind dabei so dimensioniert, daß aufgrund der Federkräfte ein Ausreißen der Lochungen der Druckplatte 14 nicht auftreten kann, daß weiterhin deren ideale Anlage auf dem Plattenzylinder 12 bei hohen Druckgeschwindigkeiten gewährleistet ist, und gleichzeitig ein Dehnungsausgleich der Druckplatte 14 während des Druckvorganges erfolgen kann.

Die Vorgehensweise beim Einjustieren und Verstellen der aufgebrachten Druckplatte 14 ist folgendermaßen: Zunächst wird über den Arretierhebel 39 die achsparallele Arretierung der Spannschiene 29 aufgehoben; danach kann mittels Stellhebel 55 über den Exzenter 54 die hintere Spannschiene 45 seitlich verstellt werden. Damit einher geht eine entsprechende schräge Ausrichtung der Spannschienen 29 und 45 aufgrund der ihnen zugewiesenen Freiheitsgrade. Dabei ist aber stets gewährleistet, daß aufgrund der wirksam werdenden Zugfedern 58 die Druckplatte 14 mit gleichbleibender Kraft über die Zylindermantelfläche gespannt bleibt. Die Freiheitsgrade in der Bewegung der hinteren Spannschiene 45 setzen sich dabei aus Einzelfreiheitsgraden von Bauelementen (Leisten 48, 49 und Spannschiene 45) zusammen, die in verschiedenen Ebenen 69, 70, 71 (Fig. 3, 5) angeordnet sind.

### TEILELISTE

1 Papierstapel
2 Vereinzelungsvorrichtung
3 Papierbogen
4 Gummituchzylinder
5 Gegendruckzylinder
6 Greiferreihe
7 Kettenauslage
8 Auslagestapel
9 Feuchtwerk
10 Farbwerk
11 Auftragswalze
12 Plattenzylinder
13 Gummituchwascheinrichtung
14 Druckplatte
15 Etchvorrichtung
16 Einzugsvorrichtung
17 Spannvorrichtung
18 Spannvorrichtung
19 Steuerpult
20
21 Vorderkante
22 Hinterkante
23 Zylinderkanal
24 Bodenblech
25 Schraubverbindung
26 Plattenzylindermittenlinie
27 Gewindebolzen
28 Haken
29 Spannschiene
30 Plattenzylinderlängsachse
31 Unterlage
32 Bohrung
33 Mutter
34 Sicherungsscheibe
35 Sicken
36 Arretiervorrichtung
37 Steg
38 Schraube
39 Arretierhebel
40 Drehpunkt
41 Schaft
42 Aussparung
43 schmaler Bereich
44 breiter Bereich
45 Spannschiene
46 Haken
47 Bodenblech
48 untere Leiste
49 obere Leiste
50 Gewindebolzen
51 Gewindebolzen
52 Mutter
53 Unterlegscheibe
54 Exzenter
55 Stellhebel
56 Aussparung
57 Anlenkpunkt
58 Zugfeder
59
60
61 Bolzen
62 Sicherungsring
63 Scheibe
64 Langloch
65
66 Bolzen
67 Langloch
68 Steg
69 Ebene
70 Ebene
71 Ebene
72 Ende

## Patentansprüche

1. Druckplattenspannvorrichtung für eine biegsame, am vorderen und hinteren Endabschnitt (21, 22) mit Aufnahmelöchern versehene Druckplatte (14) für einen Plattenzylinder (12) einer Offsetdruckmaschine, im wesentlichen bestehend aus im wesentlichen flachen, sich längs des Kanals (23) des Plattenzylinders (12) erstreckenden Leisten (24, 47), deren Deckflächen im wesentlichen parallel zu den Oberflächen der eingespannten Endabschnitte (21, 22) der Druckplatte (14) liegen, einer ersten und einer zweiten, je einem Endabschnitt der Druckplatte zugeordneten, mit Haken (28, 46) zum Eingriff in die Aufnahmelöcher versehenen, im wesentlichen flachen und über einer Leiste (24, 47) angeordneten Spannschiene (29, 45), einer ersten und einer zweiten, jeweils im Bereich der Längsmitte einer Spannschiene (29, 45) angeordneten Schwenkverbindung (27, 50) zwischen einer Spannschiene (29, 45) und einer darunter liegenden Leiste (24, 47) mit zu den Deckflächen der Leisten im wesentlichen senkrechter Schwenkachse, Führungselementen (61, 64, 66, 67) für eine Verschiebung wenigstens einer Spannschiene (45) in Achs- und Umfangsrichtung des Plattenzylinders (12), einer Exzenterverstelleinrichtung (51, 54, 56) zur Verschiebung wenigstens einer Spannschiene (45) in Achsrichtung des Plattenzylinders (12) sowie an den Spannschienen (29, 45) angreifenden Spannmitteln (58) zum Spannen der Druckplatte (14), gekennzeichnet durch folgende Merkmale:
die dem vorderen und dem hinteren Endabschnitt (21, 22) der Druckplatte (14) zugeordneten Leisten (24, 47) bilden ein erstes und ein zweites, sich im wesentlichen über die Länge des Kanals (23) erstreckendes und diesen wenigstens teilweise abdeckendes, mit dem Plattenzylinder (12) ortsfest verbundenes Bodenblech (24, 47)
mittels der ersten der beiden Schwenkverbindungen (27) ist die erste, in den vorderen Endabschnitt (21) der Druckplatte (14) eingreifende, an ihrer Unterseite mit Sicken (35) als Abstandshalter versehene Spannschiene (29) unmittelbar an das zugeordnete erste Bodenblech (24) angelenkt,
eine auf dem zweiten Bodenblech (47) aufliegende, an ihrer Unterseite mit Sicken (35) als Abstandshalter versehene und sich nahezu über die Länge des Kanals (23) erstreckende untere Leiste (48) steht mit diesem Bodenblech (47) über erste Führungselemente (61, 64) in Verbindung, die eine Verschiebung dieser unteren Leiste (48) auf dem Bodenblech (47) in Umfangsrichtung des Plattenzylinders (12) erlauben,
eine auf der unteren Leiste (48) aufliegende, an ihrer Unterseite mit Sicken (35) als Abstandshalter versehene und sich nahezu über die Länge des Kanals (23) erstreckende obere Leiste (49) steht über die Exzenterverstelleinrichtung (51, 54, 56) und zweite Führungselemente (66, 67), die eine Verschiebung der oberen Leiste (49) auf der unteren Leiste (48) in Achsrichtung des Plattenzylinders (12) erlauben, in Verbindung mit der unteren Leiste (48),
mittels der zweiten der beiden Schwenkverbindungen (50) ist die zweite, in den hinteren Endabschnitt (22) der Druckplatte (14) eingreifende, an ihrer Unterseite mit Sicken (35) als Abstandshalter versehene Spannschiene (45) unmittelbar an die obere Leiste (49) angelenkt,
als Spannmittel sind im Inneren des Plattenzylinders (12) symmetrisch zu dessen Mittellinie (26) angeordnete Zugfedern (58) vorgesehen, die einerseits an festen Anlenkpunkten (57) des Plattenzylinders (12) und andererseits an Anlenkpunkten (Bolzen 61) der unteren Leiste (48) angelenkt sind, die durch Durchbrechungen im zweiten Bodenblech (47) zugänglich sind.

2. Druckplattenspannvorrichtung nach Anspruch 1, dadurch gekennzeichnet, daß zur achsparallelen Arretierung der Spannschiene (29) zum Halten der Druckplatten-Vorderkante (21) eine Arretiervorrichtung (36) vorgesehen und an der Spannschiene (29) angebracht ist, wobei an einem Steg (37) der Spannschiene (29) ein T-förmig ausgebildeter Arretierhebel (39) drehbar befestigt ist, dessen Schaft (41) in eine Aussparung (42) des Bodenbleches (24) eingreift, wobei diese Aussparung (42) einen schmalen Bereich (43) sowie einen breiten Bereich (44) aufweist und der schmale Bereich (43) ebenso breit bemessen ist, wie der Schaft (41) des T-förmigen Arretierhebels (39).

3. Druckplattenspannvorrichtung nach Anspruch 1, dadurch gekennzeichnet, daß die Exzenterverstelleinrichtung einen einzigen, mit einem Stellhebel (55) versehenen, im wesentlichen in der Längsmitte des Plattenzylinders (12) angeordneten Exzenter (54) aufweist, der mit einem als Gewindebolzen (51) ausgebildeten Zapfen drehbar in einer Ausnehmung der unteren Leiste (48) angeordnet ist, mit einem zu seinem Zapfen exzentrischen und gegenüber diesem im Durchmesser vergrößerten Abschnitt eine Aussparung (56) der oberen Leiste (49) durchdringt und mit seitlichen Begrenzungen dieser Aussparung (56) in Wirkverbindung steht.

4. Druckplattenspannvorrichtung nach Anspruch 1, dadurch gekennzeichnet, daß die Durchbrechungen im zweiten Bodenblech (47), durch welche die Anlenkpunkte der Zugfedern (58) an der unteren Leiste (48) zugänglich sind, in Richtung senkrecht zum Kanal angeordnete Langlöcher (64) sind, die Zugfedern an diese Langlöcher durchgreifenden und an der unteren Leiste (48) befestigten Bolzen (61) angelenkt sind und die Langlöcher (64) und die Bolzen (61) die ersten Führungselemente bilden, die eine Verschiebung der unteren Leiste in Umfangsrichtung des Plattenzylinders erlauben.

## Revendications

1. Dispositif de tension de plaque d'impression pour une plaque d'impression (14) pour le cylindre . porte-plaque (12) d'une presse à imprimer offset qui est munie de trous d'accrochage dans son segment terminal avant et son segment terminal arrière (21, 22), comprenant essentiellement
des bandes (24, 47) sensiblement plates s'étendant le long de la rainure (23) du cylindre porte-plaque (12), dont les surfaces planes sont sensiblement parallèles aux surfaces des segments terminaux tendus (21, 22) de la plaque d'impression (14);
une première et une deuxième barres de tension (29, 45), dont chacune est associée à un segment terminal correspondant de la plaque d'impression, en étant munie de crochets (28, 46) destinés à s'engager dans les trous d'accrochage associés, sensiblement plate et disposée au-dessus d'une bande correspondante (24, 47);
une première et une deuxième liaisons articulées (27, 50) dont chacune est disposée dans la région du milieu de la longueur d'une barre de tension (29,45), relié une barre de tension (29,45) à une bande (24, 47) sous-jacente, et présente un axe d'articulation sensiblement perpendiculaire aux surfaces planes des bandes;
des éléments de guidage (61,64,66,67) servant à guider la translation d'au moins une barre de tension (45) dans la direction axiale et dans la direction circonférentielle du cylindre porte-plaque (12);
un dispositif de réglage à excentrique (51, 54, 56) servant à déplacer au moins une barre de tension (45) dans la direction axiale du cylindre porte-plaque (12); ainsi que
des moyens de tension (58) qui attaquent les barres de tension (29, 45) pour tendre la plaque d'impression (14), caractérisé par les traits caractéristiques suivants:
les bandes (24,47) associées au segment terminal avant et au segment terminal arrière (21, 22) de la plaque d'impression (14) forment une première et une deuxième plaques de base (24, 47) qui s'étendent sensiblement sur toute la longueur de la rainure (23) en recouvrant au moins partiellement cette rainure, et qui sont montées fixes sur le cylindre porte-plaque (12);
au moyen de la première (27) des deux liaisons articulées, la première barre de tension (29), qui est en prise avec le segment terminal avant (21) de la plaque d'impression (14), et qui est munie sur sa face intérieure de moulures (35) servant d'entretoises d'écartement, est articulée directement sur la première plaque de base (24) qui lui est associée;
une barrette inférieure (48) qui est appuyée sur la deuxième plaque de base (47), qui est munie sur sa face inférieure de moulures (35) servant d'entretoises d'écartement, et qui s'étend pratiquement sur toute la longueur de la rainure (23), est en liaison avec cette plaque de base (47) par l'intermédiaire de premiers éléments de guidage (61, 64) qui permettent un déplacement de cette barrette inférieure (48) sur le plaque de base (47) dans la direction circonférentielle du cylindre porte-plaque (12);
une barrette supérieure (49) qui repose sur la barrette inférieure (48), qui est munie sur sa face inférieure de moulures (35) servant d'entretoises d'écartement, et qui s'étend pratiquement sur toute la longueur de la rainure (23), est en liaison avec la barrette inférieure (48) par l'intermédiaire du dispositif de réglage à excentrique (51, 54, 56) et de deuxièmes éléments de guidage (66,67) qui permettent un déplacement de la barrette supérieure (49) sur la barrette inférieure (48) dans la direction axiale du cylindre porte-plaque (12);
la deuxième barre de tension (45), qui est en prise avec le segment terminal arrière (22) de la plaque d'impression (14) et qui est munie sur sa face inférieure de moulures (35) servant d'entretoises d'écartement, est articulée directement sur la barrette supérieure (49);
il est prévu, comme moyens de tension, des ressorts de traction (58) disposés à l'intérieur du cylindre porte-plaque (12), symétriquement par rapport à la médiane (26) de ce cylindre, et qui sont articulés, d'une part, sur des points d'articulation fixes (57) du cylindre porte-plaque (12) et, d'autre part, sur des points d'articulation (doigts 61) de la barrette inférieure (48) qui sont accessibles à travers des ouvertures de la deuxième plaque de base (47).

2. Dispositif de tension de plaque d'impression selon la revendication 1, caractérisé en ce que, pour le verrouillage dans la direction parallèle à l'axe, de la barre de tension (29) destinée à tenir le bord avant (21) de la plaque d'impression, il est prévu un dispositif d'arrêt (36) qui est monté sur la barre de tension (29), cependant que, sur une aile (37) de la barre de tension (29), est monté rotatif un levier d'arrêt (39) présentant la forme d'un T, dont la tige (41) est engagée dans une lumière (42) de la plaque de base (24), cette lumière (42) présentant une zone étroite (43) et une zone large (44), et la zone étroite (43) étant de largeur égale à celle de la tige (41) du levier d'arrêt (39) en forme de T.

3. Dispositif de tension de plaque d'impression selon la revendication 1, caractérisé en ce que le dispositif de réglage à excentrique présente un unique excentrique (54), muni d'un levier de réglage (55) et disposé sensiblement au milieu de la longueur du cylindre porte-plaque (12), ledit excentrique étant monté rotatif dans un perçage de la barrette inférieure (48), au moyen d'un tourillon présentant la forme d'un goujon fileté (51), et ledit excentrique traversant un évidement (56) de la barrette supérieure (49) par un segment excentrique par rapport à son tourillon et agrandi en diamètre par rapport à ce dernier, et étant en liaison fonctionnelle avec les bords latéraux de cet évidement (56).

4. Dispositif de tension de plaque d'impression selon la revendication 1, caractérisé en ce que les ouvertures de la deuxième plaque de base (47) à travers lesquelles les points d'articulation des ressorts de traction (58) sur la barrette inférieure (48) sont accessibles, sont des trous allongés (64) orientés perpendiculairement à la rainure, les ressorts de traction sont articulés sur des doigts (61) qui traversent ces trous allongés et sont fixés à la barrette inférieure (48), et les trous allongés (64) et les doigts (61) constituent les premiers éléments de guidage qui permettent un déplacement de la barrette inférieure dans la direction circonférentielle du cylindre porte-plaque.

## Claims

1. Tensioning device for a flexible printing plate (14) mountable on a plate cylinder (12) of an offset printing machine and having perforations formed at the leading and trailing end portions (21, 22) thereof, said tensioning device essentially comprising substantially flat rails (24, 47) extending longitudinally with respect to the gap (23) of the plate cylinder (12), the upper and lower surfaces of said rails extending substantially parallel with respect to the surfaces of the clamped end portions (21, 22) of the printing plate (14),
a first and a second tensioning bar (29, 45), each of said tensioning bars being assigned to a respective end portion of the printing plate, being provided with hooks (28, 46) engaging in the perforations and being designed substantially flat and being disposed above a rail (24, 47),
a first and a second pivot point (27, 50) between a tensioning bar (29, 45) and a rail (24, 47) lying underneath said tensioning bar, each of said pivot points being provided in the area of the longitudinal center of a tensioning bar (29, 45) and having a pivot axis running substantially perpendicular to the upper and lower surfaces of said rails,
guiding elements (61, 64, 66, 67) for displacement of at least one tensioning bar (45) in axial and circumferential direction of the plate cylinder (12), an eccentric adjusting device (51, 54, 56) for displacement of at least one tensioning bar (45) in axial direction of the plate cylinder (12), and tensioning means (58) acting on the tensioning bars (29, 45) for tensioning the printing plate (14), characterized by the following features: the rails (24, 47) which are assigned to the leading and trailing end portions (21, 22) of the printing plate (14) form a first and a second bottom metal, sheet (24, 47) extending substantially over the length of the gap (23), covering said gap at least partly and being stationarily connected with the plate cylinder (12), by means of the first of the two pivot points (27) the first tensioning bar (29) is articulatingly connected directly with the assigned first bottom metal sheet (24), said first tensioning bar engaging in the leading end portion (21) of the printing plate (14) and being provided with crimps (35) in the form of spacer elements at the underside thereof, a lower rail (48) which rests on the second bottom metal sheet (47), is provided with crimps (35) in the form of spacer elements at the underside thereof and extends almost over the length of gap (23) is in connection with said bottom metal sheet (47) via first guiding elements (61, 64) which permit displacement of said lower rail (48) on the bottom metal sheet (47) in circumferential direction of the plate cylinder (12),
an upper rail (49) which rests on the lower rail (48), is provided with crimps (35) in the form of spacer elements at the underside thereof and extends almost over the length of the gap (23) is in contact with the lower rail (48) via the eccentric adjusting device (51, 54, 56) and second guiding elements (66, 67), said eccentric adjusting device (51, 54, 56) and said second guiding elements (66, 67) permitting displacement of the upper rail (49) on the lower rail (48) in axial direction of the plate cylinder (12),
by means of the second of the two pivot points (50) the second tensioning bar (45) is articulatingly connected directly with the upper rail (49), said second tensioning bar (45) engaging in the trailing end portion (22) of the printing plate (14) and being provided with crimps (35) in the form of spacer elements at the underside thereof,
as tensioning means there are provided, in the interior of the plate cylinder (12), tension springs (58) being arranged symmetrically with respect to the center line (26) of said plate cylinder, said springs being articulatingly connected, on one hand, with fixed pivots (57) of the plate cylinder (12) and, on the other hand, on pivots (bolts 61) of the lower rail (48) which are accessible through perforations formed in the second bottom metal sheet (47).

2. Tensioning device for a printing plate according to Claim 1, characterized in that for axis- parallel locking of the tensioning bar (29) for holding the leading plate edge (21) there is provided a locking device (36) which is secured to the tensioning bar (29), a T-shaped locking lever (39) being rotatably mounted on a web (37) of the tensioning bar (29), the shaft (41) of said locking lever engaging in a recess (42) of the bottom metal sheet (24), said recess (42) featuring a narrow section (43) and a wide section (44), said narrow section (43) being dimensioned as wide as the shaft (41) of the T-shaped locking lever (39).

3. Tensioning device for a printing plate according to Claim 1, characterized in that the eccentric adjusting device features a single eccentric (54) being provided with an adjusting lever (55) and being disposed substantially in the longitudinal center of the plate cylinder (12), said eccentric (54) being mounted in a recess of the lower bar (48) so as to be rotatable about a pin designed as a threaded bolt (51) in a recess of the lower bar (48), featuring a section which engages in a recess (56) of the upper rail (49) and being in operative connection with lateral stops of said recess (56), said section being arranged eccentrically with respect to its pin and being enlarged in diameter with respect to said pin.

4. Tensioning device for a printing plate according to Claim 1, characterized in that the perforations in the second bottom metal sheet (47) through which the pivot points of the tension springs (58) provided at the lower rail (48) are accessible are designed as slots (64) being arranged perpendicularly with respect to the gap, that said tension springs are articulatingly connected with bolts (61) engaging in said slots and being secured to the lower rail (48), and that said slots (64) and said bolts (61) form the first guiding elements which permit displacement of the lower rail in circumferential direction of the plate cylinder.
